# EUROPÄISCHE PATENTANMELDUNG

(11) **EP 0 139 957 A2**
(43) Veröffentlichungstag der Anmeldung: **08.05.1985**
(21) Anmeldenummer: 84109749.6
(22) Anmeldetag: 16.08.1984
(51) Int. Cl.: B63B 35/82

(54) **Zusatzeinrichtung in Form eines Sitzes für ein Surfbrett**

(30) Priorität: 23.08.1983 DE 8324215 U
(71) Anmelder: Juckel, Karl-Heinz, Dipl.Kfm., D-8000 München 70 (DE)
(72) Erfinder: Juckel, Karl-Heinz, Dipl.Kfm., D-8000 München 70 (DE)

(57) **Zusammenfassung**

Bei dieser Zusatzvorrichtung in Form eines Sitzes für ein Surfbrett wird eine kompakte oder aufblasbare Sitzfläche (4) die eine über einen arretierbaren Gelenkbeschlag (7) verstellbare Rückenlehne (5) besitzt, einfach und leicht lösbar mit einem Surfbrett verbunden. Die Befestigung am Surfbrett erfolgt mittels elastischer Gurte (8, 9), die unter dem Surfbrett durchlaufen, in der Länge verstellbar sind und an den Enden Haken (10) besitzen, die in randseitig an der Sitzfläche (4) angebrachte Ösen (11) eingehängt werden.

Um ein Nachhintenkippen des Sitzes bei Beanspruchung und insbesondere beim Paddeln vom Sitz aus und den dabei auftretenden Reaktionskräften zu verhindern, befindet sich am unteren, hinteren Teil des Sitzes bzw. der Rückenlehne (5) eine Abstützkante (13). Zur besseren Haftung der Gurte (8,9) neben der elastischen Zugwirkung können die Haftflächen der Gurte unter dem Surfbrett und an dessen Seⁱtenrändem mit Noppen oder sonst einer strukturierten Oberfläche versehen sein.

## Beschreibung

Die Erfindung betrifft eine Zusatzvorrichtung für ein Surfbrett.

Surfbretter erfreuen sich in jüngster Zeit außerordentlich großer Beliebtheit, was u.a. darauf beruht, daß die spezielle Kunst des mit dem Surfbrett ausgeübten Segelns schon nach annehmbar kurzer Zeit relativ leicht von jedermann erlernt bzw. ausgeübt werden kann und daß ein solches ein Sportgerät darstellendes Surfbrett nicht nur leicht zu transportieren, sondern auch - im Vergleich beispielsweise zu einem Segelboot ₋ sehr viel einfacher an allgemein zugänglichen Wasserflächen verbringbar ist.

Derartige Surfbretter können bisher jedoch lediglich in stehender Position, d.h. während des Segelns, oder in liegender Position des Benutzers verwendet werden, wobei in der letztgenannten Position das lösbare Segel des Surfbrettes abgenommen ist und die Hände nach Art eines Paddels oder Ruders zur Fortbewegung benutzt werden. Dies wird von manchen Benutzern häufig als Nachteil empfunden, weil hierdurch die Benutzungsmöglichkeit des Surfbrettes eingeschränkt ist, was sich in manchen Situationen, etwa bei Windstille oder vollkommen ruhiger Wasseroberfläche, besonders bemerkbar macht.

Der Erfindung liegt daher die Aufgabe zugrunde, eine Zusatzvorrichtung für ein Surfbrett zu schaffen, die es ermöglicht, das Surfbrett auch in sitzender Position, insbesondere zum Paddeln, zu verwenden, und die einfach sowie schnell, selbst für ungeübte Benutzer, anzubringen und auch wieder zu lösen ist.

Diese Aufgabe wird durch die Merkmale des Anspruchs 1 gelöst. Vorteilhafte Ausgestaltungen hiervon sind in den weiteren Ansprüchen beschrieben.

Die erfindungsgemäß ausgestaltete Zusatzvorrichtung für das Surfbrett besteht darin, daß sie als Sitz ausgebildet ist, der an der Oberseite des Surfbrettes anbringbar und dort mittels Befestigungsmitteln lösbar festlegbar ist. Der Sitz kann hierbei beispielsweise als einfache Kunststoffschale, möglicherweise mit einer geeigneten wasserfesten Sitzpolsterung, ausgebildet sein und jede mögliche Form aufweisen.

Die lösbaren Befestigungsmittel für den Sitz können ebenfalls in jeder geeigneten Form ausgestaltet sein, sofern nur gewährleistet ist, daß hierdurch der Sitz einfach und schnell am Surfbrett anzubringen und auch wieder zu lösen ist. Gemäß bevorzugten Ausführungsformen der Erfindung können die Befestigungsmittel aus Gurten, insbesondere Gummi- oder Kunststoffgurten, aus unterseitigen Saugnäpfen oder aus seitlichen Klemmbacken bestehen. All diese möglichen Befestigungsmittel weisen den entscheidenden Vorteil auf, daß sie dann, wenn der Sitz bei abgenommenem Segel am Surfbrett anzubringen ist, dieses Surfbrett in keiner Weise an seiner empfindlichen Oberfläche beschädigen.

Im Fall der Ausgestaltung der Befestigungsmittel als elastische Gurte sind diese Gurte der Unterseite des Surfbrettes anlegbar. Von Vorteil ist hierbei, wenn am jeweiligen Gurtende ein Haken oder dergleichen angebracht ist, der in eine randseitige Öse des Sitzes eingehängt werden kann. Um die Gurte unverlierbar mit dem Sitz zu verbinden, können gemäß einer abgewandelten Ausführungsform die elastischen Gurte an ihrem einen Ende fest mit der betreffenden zugeordneten Seitenkante des Sitzes verbunden sein, wobei dann das andere freie Ende der Gurte beispielsweise den in die Sitzösen einhängbaren Haken aufweist. Da Surfbretter mit unterschiedlichen Breiten, insbesondere von 62 - 69 cm Breite auf dem Markt sind, empfiehlt es sich, wenn die elastischen Gurte zur Anpassung an derartige unterschiedliche Surfbrettbreiten in ihrer Länge verstellbar, beispielsweise nach Art eines Gürtels,ausgebildet sind.

Die Anordnung der Gurte an der Unterseite des Surfbrettes kann derart erfolgen, daß beispielsweise zwei Gurte vorgesehen sind, die entweder parallel verlaufend oder über Kreuz verlaufend am Sitz festgelegt sind. Bei der Überkreuzanordnung der Gurte ist es auch möglich, diese an ihrer Kreuzungsstelle bleibend, beispielsweise mittels Verschweißen, Verkleben oder Versteppen und dgl., zu verbinden.

Im Fall der Ausgestaltung der Befestigungsmittel für den Sitz als Saugnäpfe sind diese zweckmäßigerweise unterseitig am Sitz angebracht, und zwar beispielsweise in einer solchen Anordnung, daß sie wenigstens entlang der Ränder des Sitzes verlaufen, um dadurch eine sichere Halterung und auch gleichzeitig Auflagefläche für den Sitz zu gewährleisten. Selbstverständlich ist es in diesem Zusammenhang möglich, die gesamte Unterseite des Sitzes mit Saugnäpfen zu versehen. Eine besonders sichere und gleichzeitig leicht lösbare Halterung ergibt sich hierbei, wenn einige ausgewählte Saugnäpfe durch eine mit ihnen verbundene Hebel- oder sonstige Betätigungseinrichtung zwangsweise entlüftbar und auch wieder belüftbar sind. Eine derartige Betätigungseinrichtung in Verbindung mit Saugnäpfen ist anderweitig, beispielsweise bei Aufhängehaken, bekannt.

Wenn gemäß einer weiteren Ausführungsform der Erfindung die Befestigungsmittel für den Sitz aus elastischen Klemmbacken bestehen, sind diese seitlich am Sitz angebracht, und zwar derart, daß sie den zugeordneten Rand des Surfbrettes von oben klemmend umgreifen. Von Vorteil ist es hierbei, wenn die Klemmbacken in ihrer Maulweite verstellbar ausgebildet sind, damit sie schnell und ohne größere Schwierigkeiten an unterschiedliche Surfbrettdicken angepaßt werden können.

Bei einer praktischen Ausführungsform sind insgesamt vier Klemmbacken, jeweils zwei an einer Stelle des Sitzes, vorgesehen. Die an der einen Seite des Sitzes angeordneten Klemmbacken können hierbei schwenkbar ausgestaltet sein, wodurch die Montage und auch Demontage des Sitzes im bezug auf das Surfbrett noch schneller und leichter möglich wird.

Falls erwünscht, können die jeweils an einer Seite des Sitzes vorgesehenen Klemmbacken zu einer durchgehenden Klemmbackenleiste zusammengefaßt sein, so daß hierdurch gewährleistet ist, daß der Sitz entlang der gesamten Linie seines jeweiligen Seitenrandes am Surfbrett festgelegt ist. Selbstverständlich ist es möglich, bei Wunsch auch zwei oder mehrere der vorerwähnten sowie auch andere geeignete Befestigungsmittel miteinander zu kombinieren, falls sich dies für bestimmte Anwendungsfälle als wünschenswert erweisen sollte.

Der als Zusatzvorrichtung für das Surfbrett ausgestaltete Sitz weist zweckmäßigerweise eine Rückenlehne auf, die nicht nur umklappbar ausgestaltet, sondern auch in ihrer Neigung verstellbar sein kann. Weiterhin ist es möglich den Sitz unterseitig mit Auflageleisten zu versehen, die in Längs- und/oder Querrichtung des Sitzes verlaufen, wobei gegebenenfalls zur Verbesserung der Auflagefläche auch Noppen vorgesehen sein können. Schließlich kann der Sitz an seinem hinteren Rand auch mit einer Abstützkante versehen sein, die insbesondere beim Paddeln und den dadurch hervorgerufenen Reaktionskräften ein bewegungsfreies und damit sicheres Abstützen des Sitzes sowie des darin befindlichen Benutzers gewährleistet.

Falls erwünscht, kann der Sitz beidseitig mit ausklappbaren oder teleskopartig ausfahrbaren Auslegern versehen sein, die der Auflage auf der Wasseroberfläche dienen und sowohl die Stabilität des mit dem Sitz versehenen Surfbrettes verbessern als auch dazu beitragen, daß eine im Wasser schwimmende Person leichter auf das Surfbrett bzw. in den hiermit verbundenen Sitz gelangen kann.

Gemäß einer weiteren Ausgestaltung der Erfindung kann der Sitz auch aufblasbar ausgebildet sein und demgemäß ein aufblasbares Sitz- sowie Rückenteil aufweisen. Das Sitzteil sowie das Rückenteil können entweder gesondert ausgebildet sein; stattdessen ist es auch möglich, daß das Sitzteil einstückig mit dem Rückenteil ist. Zweckmäßigerweise ist das Rückenteil des Sitzes keilförmig ausgebildet, damit einerseits eine gute Anlehnmöglichkeit gegeben und andererseits gewährleistet ist, daß die durch den Körper auf den Sitz ausgeübten Kräfte stabilisierend, nicht jedoch destabilisierend wirken.

Zum Zweck einer sicheren Halterung kann der Sitz weiterhin mit einer rutschfesten Unterseite versehen sein, wobei gemäß einer zweckmäßigen Ausführungsform die rutschfeste Unterseite des Sitzes aus einer mit Noppen versehenen Matte aus Gummi oder dgl. besteht, die mit dem Sitz verschweißt ist.

Wie schon dargelegt, können die Befestigungsmittel für den Sitz verschiedene Ausgestaltungen aufweisen. So liegt es auch für ein außerordentlich schnelles Festlegen des Sitzes am Surfbrett bzw. für ein außerordentlich schnelles Lösen hiervon im Rahmen der Erfindung, als Befestigungsmittel für den Sitz Klettverschlußstreifen zu verwenden, deren miteinander zusammenwirkende Teile - Schlingenteil einerseits und Häkchenteil anderer seits - an der Sitzunterseite und an der Oberseite des Surfbrettes angebracht sind.

Weiterhin ist es auch möglich, den Sitz durch geeignete Mittel am Mastgelenk des Surfbrettes zu befestigen oder eine Zusatzbohrung auf dem Surfbrett vorzusehen, die ihrerseits eine Befestigungsmöglichkeit für den Sitz z.B. mittels Bajonettverschluß, Klemmung usw., bietet. Schließlich kann auch ein aufgeklebtes Fußsteckteil mit einem arretierbaren Gegenstück unter dem Sitz vorgesehen sein.

Die Erfindung wird im folgenden in Form mehrerer Ausführungsbeispiele anhand der Zeichnung näher erläutert. Es zeigen:
Fig. 1 den mittels elastischer Gurte mit einem Surfbrett verbundenen Sitz in Seitenansicht,
Fig. 2 in Rückansicht und
Fig. 3 in Draufsicht;
Fig. 4 in Draufsicht eine abgewandelte Ausführungsform der Befestigungsmittel für den Sitz in Form einer Überkreuzanordnung der elastischen Gurte;
Fig. 5 einen mit Saugnäpfen versehenen Sitz in Ansicht von unten;
Fig. 6 einen mittels Klemmbacken am Surfbrett festgelegten Sitz in Rückansicht;
Fig. 7 den Sitz in Draufsicht mit einer abgewandelten Ausführungsform der Klemmbacken;
Fig. 8 eine weiterhin abgewandelte Ausführungsform des am Surfbrett mittels elastischer Gurte festgelegten Sitzes in Rückansicht, wobei der Sitz mit teleskopartig ausgefahrenen Auslegern versehen ist;
Fig. 9 ein weiteres abgewandeltes Ausführungsbeispiel des Sitzes in Seitenansicht in Form eines aufblasbaren, zweiteilen Sitz- und Rückenteils sowie
Fig. 10 in Form eines aufblasbaren, einteiligen Sitz- und Rückenteils.

Wie aus Fig. 1 bis 3 ersichtlich, ist das lediglich schematisch dargestellte Surfbrett 1 in der üblichen Weise als strömungsgünstig geformtes Brett ausgestaltet und in seiner Oberseite, etwa auf der Höhe des ersten Drittels mit einer Bohrung 2 zur Aufnahme eines nicht näher dargestellten Segelmastes sowie an seiner Unterseite nahe dem hinteren Brettende mit einer Pinne 3 versehen.

Die beschriebene Zusatzvorrichtung für das Surfbrett 1 ist als Sitz 4 ausgestaltet, der schalenförmig aus Kunststoff entsprechender Härte geformt ist und an der Oberseite des Surfbrettes 1 angebracht werden kann. Diese Anbringungj, des Sitzes 4 am Surfbrett 1 erfolgt zweckmäßigerweise im Bereich des Surfbrettschwerpunktes, um dadurch größere Instabilitäten beim Besteigen des Sitzes 4 sowie auch beim Fortbewegen des derart ausgestatteten Surfbrettes 1, beispielsweise mittels Paddel, zu vermeiden.

Der Sitz 4 ist mit einer Rückenlehne 5 versehen, die umklappbar ausgestaltet ist sowie auch in Richtung der Doppelpfeile 6 in ihrer Neigung verstellt werden kann. Zu diesem Zweck ist die Rückenlehne 5 nahe ihrem unteren Ende beidseitig in der üblichen Weise mittels eines arretierbaren Gelenkbeschlages 7 mit dem Sitz 4 verbunden.

Zur lösbaren Befestigung des Sitzes 4 am Surfbrett 1 sind zwei elastische Gurte 8, 9, beispielsweise aus Gummi oder Kunststoff bestehend vorgesehen, die über die Unterseite des Surfbrettes 1 geführt und mit ihren Enden an den beiden Seitenkanten des Sitzes 4 festgelegt sind. Zu diesem Zweck ist das Ende jedes Gurtes 8, 9 mit Haken 10 versehen, die in randseitige Ösen 11 des Sitzes 4 eingehängt sind, so daß aufgrund der Elastizität der Gurte 8, 9 der Sitz 4 fest, jedoch lösbar am Surfbrett 1 festgelegt ist. Die Gurte 8, 9 können, obwohl nicht näher dargestellt, selbstverständlich zur Anpassung an unterschiedliche Surfbrettbreiten in ihrer Länge verstellbar ausgebildet sein.

Zur Verbesserung sowie auch zur Vergleichsförmigung der Auflage des Sitzes 4 auf der Oberseite des Surfbrettes 1 ist der Sitz 4 unterseitig, wie besonders deutlich aus Fig. 2 ersichtlich, mit zwei Auflageleisten 12 versehen, die in Längsrichtung des Sitzes 4 nahe dessen jeweiligem Seitenrand verlaufen und aus federnd elastischem Material, beispielsweise Gummi, bestehen.

Weiterhin ist der Sitz 4 in der aus Fig. 1 ersichtlichen Weise an seinem hinteren Rand mit einer elastischen Abstützkante 13 versehen, die ein Nachhintenkippen des Sitzes 4 verhindert und eine gute Abstützung gegen die beispielsweise beim Paddeln auftretenden Reaktionskräfte gewährleistet.

Bei der abgewandelten Ausführungsform der Sitzbefestigungsmittel gemäß Fig. 4 sind die elastischen Gurte 8, 9, die jeweils an ihren Enden mit den in die Sitzösen 11 einhängbaren Haken 10 versehen sind, in überkreuzter Stellung angeordnet und etwa auf der Höhe ihrer Mitte mit einer Verbindungsstelle 14 bleibend miteinander verbunden, was das Verlieren eines einzelnen Gurtes 8 bzw. 9 verhindert. Diese Verbindungsstelle 14 kann in jeder üblichen Weise ausgestaltet sein und beispielsweise aus einer Steppstelle, Klebestelle oder dgl. bestehen.

Bei der weiterhin abgewandelten Ausführungsform gemäß Fig. 5 ist der .Sitz 4 an seiner Unterseite mit mehreren Saugnäpfen 15 ausgestattet, die entlang den Rändern des Sitzes 4 angebracht sind, jedoch auch, wie im dargestellten Ausführungsbeispiel der Fall, diagonal über die Sitzunterseite verlaufen. Eine derartige, in Form von Saugnäpfen 15 vorgesehene Befestigungsart des Sitzes 4 am Surfbrett 1 kann vorteilhafterweise auch in Kombination mit anderen Befestigungsmitteln, insbesondere mit denjenigen gemäß Fig. 1 - 3 oder gemäß Fig. 4, zur Anwendung gelangen.

Bei der weiterhin abgewandelten Ausführungsform gemäß Fig. 6 sind als Befestigungsmittel für den Sitz 4 Klemmbacken 16 vorgesehen, die seitlich am Sitz 4 angebracht sind und den zugeordneten Rand des Surfbrettes 1 von oben klemmend umgreifen können. Wie in Fig. 7 rechts angedeutet, weist jede Seite des Sitzes 4 zwei Klemmbacken 16 auf, wobei diese jeweils am vorderen bzw. hinteren Ende der Sitzseitenkante angebracht sind. Die insgesamt vier Klemmbacken 16 sind aus widerstandsfähigem, elastisch federndem Material gefertigt und derart ausgestaltet, daß sie einerseits leicht auf den zugeordneten Surfbrettrand aufklemmbar sind, andererseits aber auch do-rt gut halten sowie schließlich auch leicht hiervon wieder lösbar sind.

Um den klemmenden Sitz der Klemmbacken 16 am Surfbrettrand noch zu verbessern, sind die Klemmbacken 16 in einer abgewandelten Ausführungsform, wie aus dem linken Teil von Fig. 6 ersichtlich, in ihrer Maulweite verstellbar ausgebildet, wobei eine derartige Ausgestaltung auch die Anpassung an unterschiedliche Surfbrettdicken erleichtert. Zu diesem Zweck ist der betreffende Klemmbacken 16 mit einer Durchgangsbohrung 17 versehen, die von dem längeren Schenkel 18 eines L-förmigen Winkelstückes 19 durchsetzt wird. Der kürzere Schenkel 20 dieses L-förmigen Winkelstückes 19 ist der Unterseite des Klemmbackens 16 angelegt. Der längere Schenkel 18 des L-förmigen Winkelstückes 19 ist mit einem Außengewinde versehen, auf das eine Flügelmutter 21 geschraubt ist. Je nachdem, wie stark oder wie schwach die Flügelmutter 21 angezogen ist, legt sich demgemäß auch der kürzere Schenkel 20 des L-förmigen Winkelstückes 19 mehr oder weniger stark der Unterseite des Klemmbackens 16 an, so daß dadurch in entsprechendem Ausmaß auch die Maulweite des Klemmbackens verändert wird.

Wie aus dem linken Teil von Fig. 6 weiterhin ersichtlich, sind die an der betreffenden Seite des Sitzes 4 vorgesehenen Klemmbacken 16 schwenkbar ausgestaltet, wobei zu diesem Zweck die Verbindung zwischen Klemmbacken 16 und Sitz 4 nicht einstückig gebildet ist, sondern über ein Scharnier 22 oder ein Gelenk oder dgl. erfolgt, das in der üblichen Weise entriegelbar bzw. verriegelbar ist.

Anstatt an jeder Stelle des Sitzes 4 zwei oder mehrere einzelne Klemmbacken 16 vorzusehen, weist die aus dem linken Teil gemäß Fig. 7 ersichtliche abgewandelte Ausführungsform eine Ausgestaltung derart auf, daß eine einzige durchgehende Klemmbackenleiste 23 vorgesehen ist, die fest mit der betreffenden Sitzseitenkante verbunden ist und ebenfalls wie die zuvor beschriebenen einzelnen Klemmbacken wirkt, d.h. also den Rand des Surfbrettes 1 klemmend von oben umgreifen kann.

Wie im übrigen aus Fig. 7 ersichtlich, sind die bei der .Ausführungsform gem. Fig. 2 und 6 vorgesehenen Auflageleisten 12, die nahe den Seitenrändern des Sitzes 4 unterseitig in Längsrichtung verlaufen, derart angeordnet, daß sie sich nahe dem vorderen bzw. hinteren Rand des Sitzes 4 in Querrichtung erstrecken. Bei der Ausführungsform gem. Fig. 8 ist der Sitz 4 schließlich beidseitig mit teleskopartig ausfahrbaren Auslegern 24 versehen, die aus Gründen der Stabilitätsverbesserung zur Auflage auf die Wasseroberfläche dienen und im Ruhestand seitlich in den Körper des Sitzes 4 eingefahren sind. Zu diesem Zweck sind die eigentlichen, als Schwimmkörper ausgebildeten Ausleger 24, mit der Sitzseitenfläche über ein Gestänge 25 verbunden, das aus teleskopartig ineinander verschieblichen Führungselementen bzw. Hülsen besteht. Wie eingangs schon erwähnt, ist es in diesem Zusammenhang auch möglich, anstelle des teleskopartig ausfahrbaren Auslegern 24 solche Ausleger vorzusehen, die von der Rückseite des Sitzes 4 bzw. dessen Rückenlehne 5 her seitlich ausklappbar sind.

Wie aus der weiterhin abgewandelten Ausführungsform gemäß Fig. 9 ersichtlich, ist der dargestellte Sitz 26 aufblasbar ausgebildet und besteht daher aus einer entsprechenden aufblasbaren Kunststoffolie oder dgl. Der Sitz 26 besteht aus zwei gesonderten Teilen, einem Sitzteil 27 und einem Rückenteil 28, wobei diese beiden Teile 27, 28 unlösbar miteinander verbunden, insbesondere verschweißt sind. Das Rückenteil 28 ist in der dargestellten Weise keilförmig mit nach oben sich verjüngender Form ausgebildet.

Der Sitz 26 ist an seiner gesamten Unterseite rutschfest ausgebildet und weist zu diesem Zweck an der Unterseite eine entsprechende Matte 29 aus Gummi oder dgl. auf, die ihrerseits unterseitig mit Noppen 30 versehen ist. Die Noppenmatte 29. ist mit der Unterseite des Sitzes 26 unlösbar verschweißt, beispielsweise anvulkanisiert.

Bei der gegenüber Fig. 9 abgewandelten Ausführungsform gemäß Fig. 10 ist der dargestellte Sitz 26 derart ausgestaltet, daß das Sitzteil 27 und das Rückenteil 28 der Ausführungsform gemäß Fig. 9 einstückig ausgebildet sind. Auch bei diesem Sitz 26' ist an dessen Unterseite eine mit Noppen 30 versehene Matte 29 angeschweißt, um die Stabilität sowie auch die Rutschfestigkeit des Sitzes 26'zu verbessern.

Sämtlich der dargestellten Sitze 4 bzw. 26 bzw. 26' können in Abwandlung der bisher beschriebenen Befestigungsmittel auch derart am Surfbrett 1 festlegbar sein, daß zur-Festlegung nicht näher dargestellte Klettverschlußstreifen zur Anwendung gelangen, deren miteinander zusammenwirkende Teile an der Sitzunterseite bzw. an der Oberseite des Surfbrettes anbringbar sind und in der bekannten Weise eine schnelle sowie sichere Festlegung des betreffenden Sitzes am Surfbrett 1 gewährleisten.

## Patentansprüche

1. Zusatzvorrichtung für ein Surfbrett, dadurch gekennzeichnet , daß sie als Sitz (4) ausgestaltet ist, der an der Oberseite des Surfbrettes (1) anbringbar und dort mittels Befestigungsmitteln (8; 9; 15; 16; 23) lösbar festlegbar ist.

2. Zusatzvorrichtung nach Anspruch 1, dadurch g e - kennzeichnet, daß die Befestigungsmittel für den Sitz (4) aus einem oder mehreren elastischen Gurten (8, 9) bestehen, die der Unterseite des Surfbrettes (1) anlegbar und mit ihrem Ende an jeweils einem Seitenrand des Sitzes (4) mittels am jeweiligen Gurtende angebrachten Haken (10) oder dgl, in randseitigen Ösen (11) des Sitzes (4) einhängbar und festlegbar sind.

3. Zusatzvorrichtung nach Anspruch 2, dadurch g e - kennzeichnet, daß die elastischen Gurte (8, 9) an ihrem einen Ende fest mit einer Seitenkante des Sitzes (4) verbunden und zur Anpassung an unterschiedliche Surfbrettbreiten in ihrer Länge verstellbar ausgebildet sind.

4. Zusatzvorrichtung nach Ansprucht 1, dadurch gekennzeichnet , daß die Befestigungsmittel für den Sitz (4) aus unterseitig am Sitz (4) angebrachten Saugnäpfen (15) bestehen.

5. Zusatzvorrichtung nach Anspruch 1, dadurch g e - kennzeichnet, daß die Befestigungsmittel für den Sitz (4) aus elastischen Klemmbacken (16) bestehen, die seitlich am Sitz (4) angebracht sind und den zugeordneten Rand des Surfbrettes (1) von oben klemmend umgreifen.

6. Zusatzvorrichtung nach Anspruch 1 - 5 dadurch gekennzeichnet, daß die Klemmbacken (16) zur Anpassung an unterschiedliche Surfbrettdicken in ihrer Maulweite verstellbar ausgebildet sind.

7. Zusatzvorrichtung nach Anspruch 5 oder 6, dadurch gekennzeichnet, daß insgesamt vier Klemmbacken (16) jeweils zwei an einer Stelle des Sitzes (4), vorgesehen sind.

8. Zusatzvorrichtung nach einem der Ansprüche 1 bis 7 d a - durch gekennzeichnet, daß der Sitz (4) eine, insbesondere in der Neigung verstellbare, Rückenlehne (5) aufweist.

9. Zusatzvorrichtung nach einem der Ansprüche 1 bis 8 d a - durch gekennzeichnet, daß der Sitz (4) beidseitig mit ausklappbaren oder teleskopartig ausfahrbaren Auslegern (24) zur Auflage auf die Wasseroberfläche versehen ist.

10. Zusatzvorrichtung nach einem der Ansprüche 1 bis 9 dadurch gekennzeichnet, daß der Sitz (26; 26') aufblasbar ausgestaltet ist und ein aufblasbares Sitz- sowie Rückenteil (27, 28) aufweist.

11. Zusatzvorrichtung nach einem der Ansprüche 1 bis 10 dadurch gekennzeichnet, daß der Sitz (26; 26') mit einer rutschfesten Unterseite (29) (z.B. Noppen (30)) versehen ist.

12. Zusatzvorrichtung nach einem der Ansprüche 1 bis 11 dadurch gekennzeichnet , daß die Befestigungsmittel für den Sitz (4; 26; 26') aus Klettverschlußstreifen bestehen, deren miteinander zusammenwirkende Teile an der Sitzunterseite und an der Oberseite des Surfbrettes (1) angebracht sind.
